# FASCICULE DE BREVET EUROPEEN

(11) **EP 0 408 708 B1**
(45) Date de publication et mention de la délivrance du brevet: **24.03.1993**
(21) Numéro de dépôt: 90902134.7
(22) Date de dépôt: 06.02.1990
(51) Int. Cl.: G04G 9/08

(54) **DISPOSITIF D'AFFICHAGE DE DATES, NOTAMMENT POUR PIECE D'HORLOGERIE ELECTRONIQUE**
DATUM-ANZEIGEVORRICHTUNG, INSBESONDERE FÜR ELEKTRONISCHE UHREN
DEVICE FOR DISPLAYING DATES, PARTICULARLY FOR ELECTRONIC CLOCKWORK PIECES

(30) Priorité: 07.02.1989 CH 435/89
(43) Date de publication de la demande: 23.01.1991
(73) Titulaire: FABRIQUE D'EBAUCHES DE SONCEBOZ S.A., CH-2605 Sonceboz (CH)
(72) Inventeur: MOSSUZ, Gabriel, CH-2068 Hauterive (CH)
(74) Mandataire: Fischer, Franz Josef
(86) Numéro de dépôt international: CH9000025
(87) Numéro de publication internationale: WO9009623

(56) Documents cités:
- EP-A- 0 195 742
- GB-A- 2 084 765
- US-A- 3 971 012
- US-A- 4 253 169
- Die Uhr, no. 22, février 1980, (Bielefeld, DE): "Seiko "Dot-Matrix": LCD-Anzeige mit Punkten", page 46

## Description

La présente invention concerne un dispositif d'affichage des dates, notamment pour une pièce d'horlogerie électronique, agencé afin de distribuer et d'afficher des indications de dates correspondantes dans au moins deux calendriers de systèmes différents, sous forme opto-électronique alphanumérique.

On connaît notamment des pièces d'horlogerie électroniques comprenant l'affichage de l'heure, ceci dans plusieurs fuseaux horaires, certaines comprenant également l'affichage mécanique ou par cristaux liquides de phénomènes cycliques tels que le mouvement des marées ou les phases de la lune; on connaît également des pièces d'horlogerie comprenant un calendrier à affichage opto-électronique alphanumérique permettant de lire la date qui peut être corrigée automatiquement en fonction du nombre de jours de chaque mois. Cependant, ce calendrier n'est donné que dans un seul système, le système grégorien par exemple. Il n'est donc pas possible, sans passer par des tables de conversion complexes, de retrouver la même date dans un système de calendrier différent, tel que, par exemple, le calendrier républicain ou le calendrier musulman.

Le brevet US-A-4 253 169 décrit une montre comportant un dispositif permettant de calculer et d'indiquer les heures et les jours selon le calendrier musulman. Les indications affichées par cette montre le sont uniquement en caractères "arabo-européens".

La demande EP-A-0 195 742 décrit une montre astronomique dont les indications proviennent d'un mouvement mécanique et ne sont lisibles qu'en une seule langue.

Le premier but de l'invention est donc de réaliser un dispositif d'affichage des dates, pouvant être employé et lu par un utilisateur peu ou pas familiarisé avec les caractères alphanumériques "arabo-européens".

Ce premier but de l'invention est obtenu par un dispositif d'affichage comportant les caractéristiques de la revendication indépendante.

D'autres buts de l'invention, obtenus par des dispositifs conformes aux revendications dépendantes, sont de proposer diverses formes d'exécution du dispositif de la revendication indépendante.

D'autres caractéristiques de l'invention ressortiront de la description détaillée de l'objet de l'invention en se référant au dessin annexé dans lequel
la fig. 1 est une vue en élévation d'un cadran d'une forme d'exécution de l'objet de l'invention affichant une date dans le calendrier républicain,
la fig. 2 est une vue partielle en élévation d'un cadran de la même forme d'exécution de l'invention affichant la même date dans un calendrier de système différent, en l'occurence le calendrier usuel dans le monde occidental et qui sert alors de calendrier de référence,
la fig. 3 est un schéma synoptique de l'électronique associée à une forme d'exécution de l'objet de l'invention,
la fig. 4 est un schéma synoptique de l'électronique associée à une autre forme d'exécution de l'objet de l'invention.

Les fig. 1 et 2 montrent les caractères apparents sur le cadran d'une pièce d'horlogerie selon une forme d'exécution de l'objet de l'invention. Sur ce cadran 1 figure un système d'affichage de date 2 s'étendant sur deux lignes 3 et 4. Sur la première ligne figurent le chiffre du jour ainsi que le nom du jour; dans cet exemple donné pour un calendrier de système républicain, l'affichage indique "7 vendémiaire", alors que sur la seconde ligne 4 figure le chiffre de l'année, ici "CXCVII". Ces informations sont données dans leurs caractères originels, en caractères alphanumériques; ici, par exemple, l'année est en chiffres romains. Ces informations peuvent être traduites dans un langage intelligible à l'utilisateur, par exemple par l'apparition automatique et en alternance de l'année en chiffres arabes, ici "197". Le système d'affichage opto-électronique peut être à serpents ou à points; l'exemple donné en fig. 1 d'une date dans le calendrier républicain exige un système d'affichage à points; le nombre de points nécessaire dans ce cas est de 21 (caractères) x 5 (points en hauteur) x 5 (points en largeur) = 525.

L'exemple représenté aux figs 1 et 2 correspond à une forme d'exécution de l'objet de l'invention, soit un système d'affichage du calendrier grégorien et du calendrier républicain; selon d'autres formes d'exécution, il est possible d'avoir par exemple un affichage du calendrier grégorien et du calendrier musulman ou du calendrier israélite ou du calendrier japonais, etc., la combinaison de l'affichage possible de deux ou plusieurs de ces calendriers étant quelconque. Comme précédemment, l'affichage se fait dans les caractères alphanumériques propres à la langue de l'utilisateur, ceci nécessitant généralement aussi un système d'affichage à points dont la grandeur de la matrice dépend du type d'alphabet utilisé.

On peut diminuer le nombre de connexions du circuit intégré en utilisant la technique du multiplexage et, si cela s'avère insuffisant, on peut faire appel aux affichages à défilement; dans ce cas, il est aisé de compléter la date par l'affichage du nom du jour, par exemple. Le cadran peut être complété par un guichet 27 de calendrier à quantième mécanique.

La fig. 2 montre le même cadran affichant la même date que représentée sur la fig. 1, mais dans un calendrier de système différent, à savoir, dans ce cas, le calendrier grégorien usuel, la date du 28 septembre 1988 correspondant à la date du 7 vendémiaire CXCVII. Le passage d'une date d'un système de calendrier dans un autre système s'effectue par l'action sur un bouton poussoir, non représenté sur les fig. 1 et 2. Chacune des dates peut être présentée d'une manière figée ou l'on peut également envisager le passage automatique d'un calendrier à l'autre en agissant comme précédemment sur un poussoir; on aurait, dans ce cas, un affichage alterné des dates.

D'autre part, le changement de jour à minuit des calendriers peut être synchronisé au passage à minuit de l'heure du mouvement analogique d'une pièce d'horlogerie, ou non; dans ce dernier cas, le calendrier possède sa propre horloge interne à affichage numérique que l'on synchronise manuellement par un bouton poussoir avec le mouvement analogique.

Il est à noter que, bien que les exemples décrits se rapportent à une pièce d'horlogerie conservant ses indications d'heures, minutes et secondes, il est tout à fait envisageable de prévoir un système similaire appliqué uniquement à un calendrier électronique.

La réalisation des calendriers est basée sur la technologie des circuits intégrés numériques et des afficheurs à segments ou à points.

Sur les fig. 3 et 4, deux formes d'exécution de l'objet de l'invention sont représentées.

La fig. 3 est un schéma synoptique de l'électronique de commande d'une première forme d'exécution de l'objet de l'invention dans laquelle les calendriers sont mis en mémoire sur un certain nombre d'années, en fonction de la capacité de la mémoire. On est alors en présence d'une simple lecture de la mémoire dont le défilement est commandé par la base de temps interne.

Sur ce schéma sont représentés : un oscillateur à quartz 5 servant à la fabrication d'un signal sinusoïdal stable; un bloc diviseur 6 servant à abaisser la fréquence des impulsions, la sinusoïde étant transformée en un signal carré au moyen d'un trigger; un amplificateur 8 et un moteur 9 qui entraîne un rouage distribuant l'information aux aiguilles 11. La couronne 10 fixée sur une tige de commande permet d'ajuster la position des aiguilles. Il est à noter que l'ensemble 8, 9, 10, 11, désigné globalement par la référence 7, est facultatif et qu'il ne s'applique que dans le cas d'une pièce d'horlogerie. Cet ensemble est supprimé lorsque l'on a affaire à un calendrier électronique uniquement.

La branche inférieure du schéma synoptique comprend les calendriers à mémoire 12, 13, 14, un séquenceur 15 qui reçoit ses ordres des touches A, B et C et qui peut être conçu de deux manières différentes, à savoir à programme enregistré, selon la technique des mémoires mortes (ROM), ce qui a pour avantage la miniaturisation, ou alors à circuit câblé. Ce séquenceur sélectionne les mémoires, c'est-à-dire les calendriers à lire, et il transmet les informations recueillies au multiplexeur pour LCD 16 qui affiche les informations sur l'afficheur 17. Les mémoires mortes sont uniquement lues et contiennent, sous forme binaire, les données alphanumériques de chaque calendrier. La fonction des poussoirs A, B, C est la suivante :
Poussoir de mode A :
1er appui : mode réglage (par exemple clignotement)
2e appui : mode lecture
Poussoir de fonction B :
1er cas : mode lecture : passage d'un calendrier à l'autre
2e cas : mode réglage :
- mise à l'heure, minute, et éventuellement seconde
- mise à la date ou affichage d'une date particulière (jour, mois, année)
Poussoir d'incrément C :
- avance coup par coup
- avance rapide par défilement

La fonction de mise à l'heure, minute et éventuellement seconde est nécessaire lorsqu'on a affaire à une pièce d'horlogerie à mouvement analogique dans lequel il n'existe pas de synchronisation entre le mouvement analogique et le calendrier. De même, elle est nécessaire dans le cas d'un calendrier purement électronique. Elle n'est cependant pas nécessaire pour une pièce d'horlogerie dans laquelle il existe une synchronisation, par exemple à partir du rouage de la partie analogique du calendrier. Dans ce cas, un rouage provoquera la commutation du calendrier toutes les 24 heures, en commandant un contact.

La fig. 4 est un schéma synoptique de l'électronique de commande d'une autre forme d'exécution de l'objet de l'invention dans laquelle les calendriers sont liés entre eux par un algorithme de calcul; il est alors possible d'ajouter des fonctions supplémentaires commandées par des poussoirs extérieurs, comme par exemple :
- calcul d'une date du passé ou du futur connue dans un calendrier, dans le ou les autres calendriers,
- calcul de durées écoulées entre deux dates, etc.

Sur ce schéma sont représentés un oscillateur à quartz 5, un bloc diviseur 6, un amplificateur 8, un moteur 9 et des aiguilles 11, l'ensemble 7 étant, comme déjà mentionné, facultatif. De plus, sur cette fig. 4 sont représentés : un timer 18 qui compte des événements (ici des impulsions reçues d'un étage de division), un bloc d'interruption 19 qui, lorsqu'un nombre d'événements ou impulsions fixé à l'avance a été atteint donne un ordre d'interruption d'une fonction affichée au microprocesseur, par exemple passage automatique du mode réglage au mode lecture dans le cas où, après avoir appuyé sur la touche mode réglage, on n'effectuerait pas de réglage; un oscillateur 23 du microprocesseur (facultatif); un processeur arithmétique et logique 20 qui effectue dans son langage binaire les calculs nécessaires à l'établissement des calendriers non mémorisés; une mémoire ROM ou mémoire morte 21 qui contient un calendrier ou les données fondamentales cycliques du calendrier ou le programme de détermination du calendrier; une mémoire RAM ou mémoire vive 22 dont l'accès est permis de l'extérieur (changement de données, introduction de données nouvelles, etc.), cet élément étant facultatif; un organe d'entrée/sortie 24 qui est un interface recevant les ordres des poussoirs A, B, C, il commande le micro-processeur et il transmet les informations au multiplexeur 25 qui affiche les informations sur l'afficheur 26. La fonction des poussoirs A, B, C est identique à celle mentionnée précédemment.

De plus, outre un affichage figé d'un calendrier, il peut être prévu d'avoir un affichage alterné automatique de deux calendriers parmi n avec retour à chaque pas à un même calendrier (le calendrier usuel de l'utilisateur qui sert alors de calendrier de référence) ou un affichage de n calendriers à commande manuelle et de manière circulaire. Cette fonction pourrait, par exemple, être remplie par une pression prolongée sur le poussoir B lorsque le poussoir de mode A est en mode lecture.

Dans d'autres formes d'exécution, le dispositif d'affichage selon l'invention pourrait aussi être conçu de façon à être couplé à un récepteur auquel les informations à afficher sont transmises à distance au fur et à mesure de l'affichage ou par chargement pour une période d'affichage donnée, par exemple une année.

## Revendications

1. Dispositif d'affichage des dates, notamment pour pièce d'horlogerie électronique, agencé afin de distribuer et d'afficher des indications de dates correspondantes dans au moins deux calendriers de systèmes différents, sous forme opto-électronique alphanumérique, caractérisé en ce que chaque indication de date comprend au moins le chiffre du jour, le nom du mois, le chiffre de l'année, dans leurs caractères originels.

2. Dispositif selon la revendication 1, caractérisé en ce qu'il comporte, de plus, l'indication du jour de la semaine.

3. Dispositif selon l'une des revendications 1 ou 2, caractérisé en ce que les indications affichées sont traduites dans un langage intelligible à l'utilisateur.

4. Dispositif selon la revendication 3, caractérisé en ce que les afficheurs sont à points.

5. Dispositif selon la revendication 1, caractérisé en ce que chacune des dates est présentée automatiquement, de manière alternée, la date de calendrier usuel de l'utilisateur servant de date de référence.

6. Dispositif selon la revendication 4, caractérisé en ce que l'affichage des dates se fait par défilement des caractères alphanumériques.

7. Dispositif selon la revendication 1, caractérisé en ce qu'il comporte une commande permettant de calculer une date quelconque, du passé ou du futur, dans un calendrier, à partir d'une date connue dans un autre calendrier.

8. Dispositif selon la revendication 1, caractérisé en ce qu'il comporte une commande permettant de calculer la durée écoulée entre deux dates d'un calendrier quelconque.

9. Dispositif selon l'une des revendications précédentes, caractérisé en ce que l'un des calendriers est le calendrier républicain.

10. Dispositif selon l'une des revendications 1 à 8, caractérisé en ce que l'un des calendriers est le calendrier japonais.

11. Dispositif selon l'une des revendications 1 à 8, caractérisé en ce que l'un des calendriers est le calendrier israélite.

## Claims

1. Device for displaying dates, in particular for electronic clockwork pieces arranged to distribute and to display indications of date corresponding to at least two calendars of different systems, in opto-electronic, alphanumeric form, characterized in that each indication of date comprises at least a number of the day, the name of the month, the number of the year, in their original characters.

2. Device according to claim 1, characterized in that it includes in addition the indication of the day of the week.

3. Device according to one of the claims 1 or 2, characterized in that the indications displayed are expressed in a language intelligible to the user.

4. Device according to claim 3, characterized in that the displays are in points.

5. Device according to claim 1, characterized in that each of the dates is presented automatically, in an alternate manner, the usual calendar date of the user serving as a date of reference.

6. Device according to claim 4, characterized in that the display of dates is carried out by a stream of alphanumeric characters.

7. Device according to claim 1, characterized in that it includes a command permitting calculation of some date or other, past or future, in a calendar starting with a known date in another calendar.

8. Device according to claim 1, characterized in that it includes a command permitting calculation of the duration of time between two dates of some calendar or other.

9. Device according to one of the preceding claims, characterized in that one of the calendars is the (French) revolutionary calendar.

10. Device according to one of the claims 1 to 8, characterized in that one of the calendars is the Japanese calendar.

11. Device according to one of the claims 1 to 8, characterized in that one of the calendars is the Jewish calendar.

## Patentansprüche

1. Datumsanzeigevorrichtung, insbesondere für elektronische Uhren, welche zum Abgeben und Anzeigen von entsprechenden Datumsangaben in mindestens zwei verschiedenen Kalendersystemen eingerichtet sind, wobei die Anzeige in optoelektronischer alphanumerischer Art erfolgt, dadurch gekennzeichnet, dass jede Datumsangabe mindestens die Zahl des Tages und den Namen des Monats in ihren ursprünglichen Zeichen enthält.

2. Vorrichtung nach Anspruch 1, dadurch gekennzeichnet, dass sie im weiteren die Angabe des Wochentages enthält.

3. Vorrichtung nach Anspruch 1 oder 2, dadurch gekennzeichnet, dass die angezeigten Angaben in eine dem Anwender verständliche Sprache übersetzt sind.

4. Vorrichtung nach Anspruch 3, dadurch gekennzeichnet, dass die Anzeigen aus Punkten aufgebaut sind.

5. Vorrichtung nach Anspruch 1, dadurch gekennzeichnet, dass jedes Datum in wechselnder Art automatisch anzeigbar ist, wobei das Datum des für den Anwender üblichen Kalenders als Referenzdatum dient.

6. Vorrichtung nach Anspruch 4, dadurch gekennzeichnet, dass die Anzeige der Daten durch Vorbeiziehen von alphanumerischen Zeichen erfolgt.

7. Vorrichtung nach Anspruch 1, dadurch gekennzeichnet, dass eine Steuerung vorhanden ist, mit welcher in einem Kalender irgendein Datum aus der Vergangenheit oder in der Zukunft, ausgehend von einem bekannten Datum in einem anderen Kalender, berechenbar ist.

8. Vorrichtung nach Anspruch 1, dadurch gekennzeichnet, dass eine Steuerung vorhanden ist, mit welcher die vergangene Zeit zwischen zwei Daten irgendeines Kalenders berechenbar ist.

9. Vorrichtung nach einem der Ansprüche 1 bis 8, dadurch gekennzeichnet, dass einer der Kalender der republikanische Kalender ist.

10. Vorrichtung nach einem der Ansprüche 1 bis 8, dadurch gekennzeichnet, dass einer der Kalender der japanische Kalender ist.

11. Vorrichtung nach einem der Ansprüche 1 bis 8, dadurch gekennzeichnet, dass einer der Kalender der israelitische Kalender ist.
